# EUROPÄISCHE PATENTANMELDUNG

(11) **EP 4 685 429 A1**
(43) Veröffentlichungstag der Anmeldung: **28.01.2026**
(21) Anmeldenummer: 25186624.0
(22) Anmeldetag: 01.07.2025
(51) Int. Cl.: F41A 33/00, F41B 11/00

(54) **SIMULATIONSWAFFE**

(30) Priorität: 22.07.2024 DE 102024120694
(71) Anmelder: Thales Deutschland GmbH, 71254 Ditzingen (DE)
(72) Erfinder: Schmidt, Roger, 56154 Boppard (DE)
(74) Vertreter: DREISS Patentanwälte PartG mbB

(57) **Zusammenfassung**

Eine Simulationswaffe umfasst einen elektrischen Energiespeicher (44) zur Bereitstellung elektrischer Energie, einen elektrischen Verbraucher (34), der einen kurzzeitigen elektrischen Energiebedarf hat, und einen elektrisch zwischen dem Energiespeicher (44) und dem Verbraucher (34) angeordneten Aufwärtswandler (46). Es wird vorgeschlagen, dass der kurzzeitige elektrische Energiebedarf des Verbrauchers (34) größer ist als allein durch den Energiespeicher (44) und den Aufwärtswandler (46) bereitgestellt werden kann, und dass elektrisch zwischen Verbraucher (34) und Aufwärtswandler (46) eine Anzahl von Superkondensatoren (48) angeordnet ist.

## Beschreibung

Die Erfindung betrifft eine Simulationswaffe nach dem Oberbegriff des Anspruchs 1.

Bei einer solchen Simulationswaffe handelt es sich typischerweise um eine Schusswaffe, die für Übungs- oder Trainingszwecke umgerüstet ist. Eine solche Simulationswaffe gibt bei einer Betätigung kein Geschoss ab, sondern typischerweise einen impulsartigen Laserstrahl. Dieser impulsartige Laserstrahl wird bevorzugt mit einer Laserdiode erzeugt. Ein Rückstoß wird bei einer solchen Simulationswaffe typischerweise durch eine pneumatische Einrichtung simuliert. Eine solche pneumatische Einrichtung kann beispielsweise ein durch eine Betätigungseinrichtung betätigtes Pneumatikventil umfassen, welches impulsartige Druckluft freigibt, die einen Kolben bewegt. Für die genannte Laserdiode und für die genannte Betätigungseinrichtung wird ein elektrischer Energiepuls mit einer vergleichsweise hohen Stromstärke benötigt. Ein entsprechend dimensionierter elektrischer Energiespeicher kann vor allem in vergleichsweise kleinen Simulationswaffen nur schwer untergebracht werden.

Aufgabe der vorliegenden Erfindung ist es, eine Simulationswaffe zu schaffen, bei der der gewünschte elektrische Energiepuls auch dann bereitgestellt werden kann, wenn nur vergleichsweise wenig Bauraum zur Verfügung steht.

Diese Aufgabe wird durch eine Simulationswaffe mit den Merkmalen des Anspruchs 1 gelöst. Vorteilhafte Weiterbildungen sind in Unteransprüchen angegeben.

Die Erfindung hat den Vorteil, dass durch das Vorsehen einer geeigneten Anzahl von Superkondensatoren die kurzzeitige Versorgung eines vergleichsweise niederohmigen Verbrauchers mit einem elektrischen Energieimpuls mit vergleichsweise hoher Stromstärke ermöglicht wird, ohne dass für den elektrischen Energiespeicher ein großer Bauraum erforderlich ist. Der elektrische Energiespeicher kann beispielsweise eine vergleichsweise geringe Anzahl von Zellen aufweisen oder Zellen mit vergleichsweise geringer Leistung aufweisen. Darüber hinaus gestattet die Anzahl von Superkondensatoren auch eine kurzzeitige Pufferung von elektrischen oder elektronischen Verbrauchern dann, wenn der elektrische Energiespeicher ausgetauscht oder geladen werden muss. Somit erübrigt sich in vielen Fällen das sonst notwendige Wieder-Anmelden nach einem Energiespeicher-Tausch.

Konkret wird eine Simulationswaffe vorgeschlagen, die einen elektrischen Energiespeicher zur Bereitstellung elektrischer Energie umfasst. Die Simulationswaffe kann beispielsweise eine umgebaute Handfeuerwaffe sein, insbesondere eine Pistole oder ein Gewehr. Typischerweise wird eine solche Simulationswaffe in einem Waffensimulator eingesetzt, um Personen in der Bedienung der entsprechenden realen Waffe zu trainieren. Der elektrische Energiespeicher kann beispielsweise eine vergleichsweise kleine Lithium-Batteriezelle umfassen, die an einer geeigneten Stelle in der Simulationswaffe untergebracht ist, wo sie einfach ausgetauscht und/oder einfach geladen werden kann.

Die erfindungsgemäße Simulationswaffe umfasst einen elektrischen Verbraucher, der einen kurzzeitigen elektrischen Energiebedarf hat. "Kurzzeitig" bedeutet vorliegend einen pulsartigen elektrischen Energiebedarf typischerweise von einer Zeitdauer kleiner als ungefähr eine Sekunde, insbesondere kleiner als eine Zehntelsekunde. Diese kurzzeitig benötigte elektrische Energie kann beispielsweise für die Simulation eines Rückstoßes und/oder die Simulation eines Schussgeräusches oder die Erzeugung eines Lichtpulses verwendet werden.

Zwischen dem Energiespeicher und dem Verbraucher ist ein Aufwärtswandler elektrisch angeordnet. Ein solcher Aufwärtswandler wird auch als "Step-Up Converter" bezeichnet. Eine Ausgangsspannung eines solchen Aufwärtswandlers ist typischerweise höher als eine Eingangsspannung. Realisiert werden kann ein solcher Aufwärtswandler beispielsweise durch eine Induktivität, die in Reihe mit einer Freilaufdiode geschaltet ist, hinter der ein Ladekondensator die Ausgangsspannung aufsummiert. Die Spule wird typischerweise durch einen geeigneten Schalter gegen Masse geschaltet. Wird der Schalter geöffnet, versucht die Spule, den Stromfluss aufrecht zu erhalten. Hierdurch steigt die Spannung am sekundären Ende der Spule sehr schnell an, bis sie die am Kondensator anliegende Spannung übersteigt und die Freilaufdiode öffnet.

Erfindungsgemäß ist der kurzzeitige elektrische Energiebedarf des Verbrauchers größer als allein durch den Energiespeicher und den Aufwärtswandler bereitgestellt werden kann. Dies wird erfindungsgemäß dadurch kompensiert, dass elektrisch zwischen Verbraucher und Aufwärtswandler (Sekundärseite) und/oder - bei entsprechender Dimensionierung des Aufwärtswandlers - elektrisch zwischen Energiespeicher und Aufwärtswandler (Primärseite) eine Anzahl von Superkondensatoren angeordnet ist, und zwar typischerweise elektrisch parallel zu dem Verbraucher bzw. zum elektrischen Energiespeicher. Besonders bevorzugt ist es, wenn entweder nur auf der Sekundärseite oder nur auf der Primärseite eine Anzahl von Superkondensatoren angeordnet ist. Die Anzahl der Superkondensatoren kann dabei 1 sein, vorzugsweise ist sie aber größer als 1. Eine Anzahl von Superkondensatoren auf der Primärseite kann insgesamt einen sogenannten "hybriden Superkondensator" bilden in Kombination mit einem Energiespeicher, beispielsweise einer Lithium-Batterie, zu dem die Anzahl von Superkondensatoren parallel geschaltet ist.

Sind mehrere Superkondensatoren vorhanden, sind diese innerhalb eines "Pakets" zueinander in Reihe geschaltet. Mehrere vergleichsweise kleine Superkondensatoren können jedoch auch zueinander parallel geschaltet sein. Die Anzahl wird vorzugsweise so gewählt, dass der kurzzeitige elektrische Energiebedarf gerade abgedeckt wird. Ein Superkondensator ist ein elektrochemischer Kondensator, der sehr schnell ge- und entladen werden kann. Die Kapazitätswerte eines solchen Superkondensators ergeben sich aus der Summe zweier Speicherprinzipien, nämlich der statischen Speicherung elektrischer Energie durch Ladungstrennung und der elektrochemischen Speicherung elektrischer Energie durch faradayschen Ladungstausch.

Zu der Simulationswaffe gehört bei einer Weiterbildung auch eine Auslöseeinrichtung zum Auslösen eines simulierten Schusses. Eine solche Auslöseeinrichtung ist typischerweise ein sogenannter "Abzug", der vom Benutzer der Simulationswaffe manuell betätigt wird. Der elektrische Verbraucher hat den kurzzeitigen elektrischen Energiebedarf typischerweise bei einer Auslösung eines solchen simulierten Schusses. Durch eine Betätigung der Auslöseeinrichtung werden bei einer üblichen Simulationswaffe elektronisch verschiedene Vorgänge ausgelöst, durch die beispielsweise der typische durch einen Schuss verursachte Rückstoß und das typische Schussgeräusch simuliert werden.

Bei einer Weiterbildung ist vorgesehen, dass der Verbraucher eine - beispielsweise elektromagnetische - Betätigungseinrichtung eines Pneumatikventils umfasst. Ein solches Pneumatikventil wird bei typischen Simulationswaffen beispielsweise dazu verwendet, mittels in einem Druckluftspeicher der Simulationswaffe gespeicherter Druckluft eine impulsartige Bewegung eines Kolbens zu erzeugen und hierdurch den oben erwähnten Rückstoß zu simulieren. Auch kann mit Hilfe eines Druckluftimpulses ein Schussgeräusch simuliert werden. Diese Weiterbildung ermöglicht daher die Schaffung einer sehr realistischen Simulationswaffe. Durch die Verwendung der Anzahl von Superkondensatoren sind dabei auch schnelle "Schussfolgen" möglich, also die mehrfache Betätigung der Simulationswaffe in kurzen zeitlichen Abständen.

Bei einer Weiterbildung ist vorgesehen, dass der Verbraucher eine Laserdiode umfasst. Mittels einer solchen Laserdiode kann ein gerichteter Laserlichtimpuls erzeugt werden, der beispielsweise auf einer Leinwand einen Lichtpunkt an einer mit der Simulationswaffe anvisierten Stelle erzeugt. Dieser Lichtpunkt kann von geeigneten Sensoren erfasst werden, wodurch eine Auswertung beispielsweise der Zielgenauigkeit des Benutzers der Simulationswaffe möglich ist, ohne dass die Simulationswaffe ein Projektil abgeben muss. Wiederum sind durch die Verwendung der Anzahl von Superkondensatoren auch schnelle "Schussfolgen" möglich, also die mehrfache Betätigung der Simulationswaffe und somit die mehrfache Erzeugung des Lichtpunkts in kurzen zeitlichen Abständen. Möglich ist aber auch, dass der Lichtpunkt auch ohne manuelles Auslösen im Betrieb der Simulationswaffe kontinuierlich mit einer bestimmten Frequenz, beispielsweise im Bereich von 10 Hz, erzeugt wird. Auch dies kann bei geeigneter Auslegung durch die Erfindung realisiert werden.

Bei einer Weiterbildung ist vorgesehen, dass der Energiespeicher eine 3,5- oder 3,8 V Batteriezelle umfasst, insbesondere durch eine solche gebildet wird. Diese ist vergleichsweise klein und preiswert.

Bei einer Weiterbildung ist vorgesehen, dass durch den Aufwärtswandler und die Anzahl von Superkondensatoren ein kurzzeitiger elektrischer Energiebedarf von ungefähr 1 A bei einer Spannung von ungefähr 10-12 V bereitgestellt wird. Dies gestattet die Versorgung typischer elektrischer Verbraucher in einer Simulationswaffe, beispielsweise bei einem Auslösen einer simulierten Schusses.

Nachfolgend wird eine Ausführungsform der Erfindung unter Bezugnahme auf die Zeichnung erläutert. In der Zeichnung zeigen:
- Figur 1: einen Waffensimulator mit einer Simulationswaffe;
- Figur 2: die Simulationswaffe von Figur 1 stärker im Detail mit einer elektrischen Schaltung;
- Figur 3: eine erste Ausführungsform der elektrischen Schaltung der Simulationswaffe von Figur 2 stärker im Detail; und
- Figur 4: eine Darstellung ähnlich zu Figur 3 einer zweiten Ausführungsform der elektrischen Schaltung der Simulationswaffe von Figur 2.

Nachfolgend tragen funktionsäquivalente Elemente und Bereiche in unterschiedlichen Figuren und in unterschiedlichen Ausführungsformen die gleichen Bezugszeichen. Sie werden normalerweise nur bei erstmaliger Erwähnung stärker im Detail erläutert.

Ein Waffensimulator trägt in Figur 1 insgesamt das Bezugszeichen 10. Der Waffensimulator 10 umfasst eine Projektionsfläche 12 in der Art eines Bildschirms, auf die durch eine in Figur 1 nicht sichtbare Projektionsvorrichtung eine Bewegtbild-Szenerie 14 projiziert wird. Die nicht sichtbare Projektionsvorrichtung kann beispielsweise hinter der transluzenten Projektionsfläche 12 angeordnet und daher bei der Darstellung in Figur 1 durch die Projektionsfläche 12 verdeckt sein. Der Waffensimulator 10 kann typischerweise in einem Gebäude, beispielsweise einer Halle, stehen.

Zu dem Waffensimulator 10 gehört ferner eine Simulationswaffe 16, vorliegend beispielhaft eine umgebaute Handfeuerwaffe. Die Simulationswaffe (auch "Simulationseingabegerät" genannt) verfügt über eine Lichtquelle und eine entsprechende Optik, vorliegend beispielsweise einen Infrarot-Laser (in Figur 1 nicht dargestellt), der einen entsprechenden Laserstrahl 18 aussendet, wodurch an der mit der Simulationswaffe 16 anvisierten Stelle auf der Projektionsfläche 12 ein Lichtpunkt 20 erzeugt wird.

Der Lichtpunkt 20 kann dabei bei einer Variante als einzelner Lichtpuls erzeugt werden, wenn der Benutzer eine Auslöseeinrichtung 22 in Form eines Abzugs betätigt. Bei einer anderen Variante ist jedoch möglich, dass der Lichtpunkt als eine kontinuierliche Folge von kurzen Lichtpulsen erzeugt wird, beispielsweise mit einer Frequenz von ungefähr 10 Hz, und zwar unabhängig von einer Betätigung der Auslöseeinrichtung 22.

Die Simulationswaffe 16 kommuniziert vorliegend beispielhaft drahtlos mit einer Recheneinrichtung 24. Mittels einer Zielpunktverfolgungsvorrichtung in Form einer Kamera 26 des Waffensimulators 10 wird ein Inhalt der Projektionsfläche 12 einschließlich des Lichtpunkts 20 laufend erfasst. Die Kamera 26 ist mit einer Bildauswerteeinrichtung 28 verbunden, mittels der die Position des Lichtpunkts 20 bei einer Auslösung der Auslöseeinrichtung 22 und somit eine Zielgenauigkeit des Benutzers der Simulationswaffe 16 ausgewertet werden kann.

Die Simulationswaffe 16 ist mit ihren funktionalen Komponenten etwas stärker im Detail, gleichwohl schematisch, in Figur 2 gezeigt. Sie umfasst einen Druckluftspeicher 30, in dem Druckluft unter einem vergleichsweise hohen Druck gespeichert ist. Der Druckluftspeicher 30 ist mit einer pneumatischen Ventileinrichtung 32 ("Pneumatikventil") verbunden, die über einen elektrischen Verbraucher in Form einer elektromagnetisch betätigten Betätigungseinrichtung 34 verfügt. Bei der Ventileinrichtung 32 handelt es sich vorliegend beispielhaft um ein schnell schaltendes Schaltventil bzw. Auf-Zu-Ventil.

Die Ventileinrichtung 32 ist pneumatisch mit einem Pneumatikzylinder 36 verbunden. Dieser umfasst einen nicht gezeigten Kolben. Wird die Ventileinrichtung 32 betätigt, wird der Kolben des Pneumatikzylinders 36 impulsartig, also sehr schnell, bewegt, wodurch ein Rückstoß simuliert wird, wie er bei einer realen Waffe bei der Abgabe eines Schusses erzeugt werden würde. Außerdem wird hierbei ein Geräusch erzeugt, welches zu dem Geräusch ähnlich ist, welches bei einer realen Waffe bei der Abgabe eines Schusses erzeugt werden würde.

Ferner verfügt die Simulationswaffe 16 über eine Laserdiode 38, mittels der der Laserstrahl 18 erzeugt wird. In der Simulationswaffe 16 ist eine elektronische Steuereinrichtung 40 vorhanden, welche die einzelnen Komponenten der Simulationswaffe 16, insbesondere die Betätigungseinrichtung 34 und die Laserdiode 38, ansteuert. Die elektrische Energie für die Betätigung der Betätigungseinrichtung 34 und gegebenenfalls auch für die Laserdiode 38 wird von einer elektrischen Energie-Bereitstellungseinrichtung 42 bereitgestellt.

Wie aus Figur 3 hervorgeht, umfasst die elektrische Energie-Bereitstellungseinrichtung 42 vorliegend beispielhaft einen Energiespeicher 44 in Form einer handelsüblichen 3,5- oder 3,8 V Batteriezelle, beispielsweise einer Lithium-Batteriezelle. Bei einer nicht gezeigten Ausführungsform können auch mehrere solche Batteriezellen angeordnet sein.

Elektrisch parallel zum Energiespeicher 44 ist ein Aufwärtswandler 46 angeordnet bzw. geschaltet. Ein solcher Aufwärtswandler 46 wird auch als "Step-Up Converter" bezeichnet. Eine Ausgangsspannung eines solchen Aufwärtswandlers ist typischerweise höher als eine Eingangsspannung. Realisiert werden kann ein solcher Aufwärtswandler 46 beispielsweise durch eine Induktivität, die in Reihe mit einer Freilaufdiode geschaltet ist, hinter der ein Ladekondensator die Ausgangsspannung aufsummiert. Die Spule wird typischerweise durch einen geeigneten Schalter gegen Masse geschaltet. Wird der Schalter geöffnet, versucht die Spule, den Stromfluss aufrecht zu erhalten. Hierdurch steigt die Spannung am sekundären Ende der Spule sehr schnell an, bis sie die am Kondensator anliegende Spannung übersteigt und die Freilaufdiode öffnet.

Bei der in Figur 3 gezeigten Ausführungsform ist elektrisch parallel zum Aufwärtswandler 46 und elektrisch auf dessen von dem Energiespeicher 44 abgewandten Seite (Sekundärseite) eine Anzahl von Superkondensatoren 48 angeordnet bzw. geschaltet. Die Superkondensatoren 48 sind typischerweise elektrochemische Kondensatoren, der sehr schnell ge- und entladen werden können. Der Kapazitätswert eines Superkondensators 48 ergibt sich aus der Summe zweier Speicherprinzipien, nämlich der statischen Speicherung elektrischer Energie durch Ladungstrennung und der elektrochemischen Speicherung elektrischer Energie durch faradayschen Ladungstausch.

Vorliegend beispielhaft beträgt die Anzahl 3. Bei nicht gezeigten Ausführungsformen kann die Anzahl auch lediglich 1 sein, oder sie kann (deutlich) mehr als 3 sein. Die Anzahl wird typischerweise so festgelegt, dass ein kurzzeitiger elektrischer Energiebedarf eines Verbrauchers, vorliegend beispielhaft der Betätigungseinrichtung 34, befriedigt werden kann, obwohl dieser kurzzeitige elektrische Energiebedarf größer ist als allein durch den Energiespeicher 44 und den Aufwärtswandler 46 bereitgestellt werden kann. Beispielsweise kann kurzzeitig elektrische Energie von ungefähr 1 A bei einer Spannung von ungefähr 10-12 V bereitgestellt werden.

Insgesamt ist es durch den Einsatz des Aufwärtswandlers 46 zwar möglich, aus der vergleichsweise niedrigen Versorgungsspannung des elektrischen Energiespeichers 44 eine höhere Spannung zu erzeugen. Bei hohen, kurzzeitigen Strombelastungen, wie sie beispielsweise bei einer Betätigung der Auslöseeinrichtung 22 für eine Betätigung der Betätigungseinrichtung 34 vorkommen, müsste dieser Aufwärtswandler 46 aber mit geringerem Wirkungsgrad überdimensioniert werden, um die benötigten hohe Ströme liefern zu können. Entsprechend müsste auch der elektrische Energiespeicher 44 überdimensioniert werden.

Die Pufferung mit einer geeigneten Anzahl von Superkondensatoren 48 gewährleistet dagegen die kurzzeitige Versorgung von niederohmigen Geräten, vorliegend beispielhaft der Betätigungseinrichtung 34 der Ventileinrichtung 32 und/oder der Laserdiode 38, und ermöglicht so den Einsatz eines relativ kleinen Aufwärtswandlers 46 und eines relativ kleinen elektrischen Energiespeichers 44. Somit kann der begrenzte Einbauraum in der Simulationswaffe 16 für eine autarke Energieversorgung genutzt werden.

Bei der in Figur 4 gezeigten alternativen Ausführungsform ist elektrisch parallel zum Aufwärtswandler 46 und elektrisch auf dessen zum Energiespeicher 44 zugewandten Seite (Primärseite) eine Anzahl von Superkondensatoren 48 angeordnet bzw. geschaltet. Auch hier sind die Superkondensatoren 48 elektrisch parallel zum Verbraucher 34 und zum elektrischen Energiespeicher 44 geschaltet. Die hier auf der Primärseite angeordneten Superkondensatoren 48 können in Kombination mit dem elektrischen Energiespeicher 44 einen "hybriden Superkondensator" bilden.

Bei einer nicht gezeigten nochmals alternativen Ausführungsform ist sowohl auf der Primärseite als auch auf der Sekundärseite eine Anzahl von Superkondensatoren angeordnet.

## Patentansprüche

1. Simulationswaffe (16), umfassend: einen elektrischen Energiespeicher (44) zur Bereitstellung elektrischer Energie, einen elektrischen Verbraucher (34), der einen kurzzeitigen elektrischen Energiebedarf hat, und einen elektrisch zwischen dem Energiespeicher (44) und dem Verbraucher (34) angeordneten Aufwärtswandler (46), **dadurch gekennzeichnet, dass** der kurzzeitige elektrische Energiebedarf des Verbrauchers (34) größer ist als allein durch den Energiespeicher (44) und den Aufwärtswandler (46) bereitgestellt werden kann, und dass elektrisch zwischen Verbraucher (34) und Aufwärtswandler (46) und/oder elektrisch zwischen Energiespeicher (44) und Aufwärtswandler (46) eine Anzahl von Superkondensatoren (48) angeordnet ist.

2. Simulationswaffe (16) nach Anspruch 1, **dadurch gekennzeichnet, dass** sie eine Auslöseeinrichtung (22) zum Auslösen eines simulierten Schusses aufweist, und dass der elektrische Verbraucher (34) den kurzzeitigen elektrischen Energiebedarf mindestens auch bei einer Auslösung eines simulierten Schusses hat.

3. Simulationswaffe (16) nach wenigstens einem der vorherigen Ansprüche, **dadurch gekennzeichnet, dass** der Verbraucher eine Betätigungseinrichtung (34) eines Pneumatikventils (32) umfasst.

4. Simulationswaffe nach wenigstens einem der vorhergehenden Ansprüche, **dadurch gekennzeichnet, dass** der Verbraucher eine Laserdiode umfasst.

5. Simulationswaffe (16) nach wenigstens einem der vorhergehenden Ansprüche, **dadurch gekennzeichnet, dass** der Energiespeicher (44) eine 3,5- oder 3,8 V Batteriezelle umfasst, insbesondere durch eine solche gebildet wird.

6. Simulationswaffe (16) nach wenigstens einem der vorhergehenden Ansprüche, **dadurch gekennzeichnet, dass** durch den Aufwärtswandler (46) und die Anzahl von Superkondensatoren (48) kurzzeitig elektrische Energie von ungefähr 1 A bei einer Spannung von ungefähr 10-12 V bereitgestellt wird.
